# FASCICULE DE BREVET EUROPEEN

(11) **EP 1 913 921 B1**
(45) Date de publication et mention de la délivrance du brevet: **21.07.2010**
(21) Numéro de dépôt: 07019902.1
(22) Date de dépôt: 11.10.2007
(51) Int. Cl.: A61H 1/00, A61H 23/02

(54) **Appareil pour repositionner la vertèbre atlas**
Gerät zur Atlaswirbel-Repositionierung
Apparatus for repositioning the atlas vertebra

(30) Priorité: 19.10.2006 CH 16652006
(43) Date de publication de la demande: 23.04.2008
(73) Titulaire: Schümperli, René-Claudius, 3960 Sierre (CH)
(72) Inventeur: Schümperli, René-Claudius, 3960 Sierre (CH)
(74) Mandataire: Micheli & Cie SA

(56) Documents cités:
- DE-A1- 4 402 366
- US-A- 1 516 717
- US-A- 4 841 955
- US-B1- 6 228 042

## Description

Le titulaire a mis en évidence que chez de nombreuses personnes la première vertèbre cervicale, l'Atlas, est déboîtée (luxée) ce qui provoque une compression des nerfs et de la moelle épinière, des vaisseaux, etc. pouvant engendrer des maladies et des dérangements graves de la posture du corps entraînant également de grave dysfonctionnements et douleurs. Monsieur Schümperli a mis au point une méthode naturelle, non médicale, et sans contre-indication pour corriger cette luxation (déboitement) de l'Atlas. Du fait que cette méthode ne peut être pratiquée à mains nues, il est indispensable d'utiliser un appareil de traitement faisant l'objet de la présente invention qui se distingue par les caractéristiques énumérées à la revendication 1.

L'appareil de massage, « Wellness », ou de traitement comprend un mécanisme transformant un mouvement rotatif en un mouvement de va-et-vient linéaire. Plusieurs mécanismes effectuant-cette même transformation ont été développés jusqu'ici.

Le brevet américain US 1 516 717 décrit un mécanisme comportant un moteur relié à un arbre d'entraînement portant à une de ses extrémités un disque biseauté, ledit disque travaillant avec un disque de butée comportant une gorge circulaire dans laquelle est sise une bille et placé à l'extrémité d'un plongeur.

Le brevet allemand DE 4 402 366 décrit une brosse à dent à tête vibrante comportant une came dont la face active porte un axe sur lequel pivote une bille. Ladite came transmet le mouvement par l'intermédiaire de la bille à un disque oblique placé à l'extrémité d'un plongeur.

Le brevet US 6 228 042 décrit un appareil selon le preambule de la revendication 1. Le document présente un appareil servant à déplacer les os et à éliminer les tensions et les spasmes musculaires. Cet appareil est muni d'un mécanisme de transformation d'un mouvement rotatif en un mouvement de va-et-vient linaire comportant un moteur entraînant en rotation une roue inclinée, le plongeur en contact direct avec cette roue étant alors lui-même entraîné dans un mouvement de va-et-vient.

Le dessin annexé illustre schématiquement et à titre d'exemple une forme d'exécution de l'appareil de massage, "Wellness", ou de traitement selon l'invention.
La figure 1 est une vue générale de l'appareil sans son embout.
La figure 2 est une vue en coupe longitudinale de l'appareil muni de son embout.
La figure 3 est une vue en coupe du porte-embout vissé dans la partie distale de l'appareil.
La figure 4 est une vue en coupe de l'embout de l'appareil.

Dans sa forme d'exécution illustrée au dessin, l'appareil de massage, "Wellness", ou de traitement selon l'invention permettant avantageusement de mettre en oeuvre la méthode ATLASPROFILAX (marque déposée) de remise en place de l'Atlas déboîté ou luxé chez une personne, comporte une pièce à main formée d'une enveloppe tubulaire 1 obturée à son extrémité proximale par une paroi 2 munie d'un passage de câble 3 et à son extrémité distale par un porte-embout dont le corps 4 est vissé dans l'enveloppe tubulaire 1.

L'enveloppe tubulaire 1 de la pièce à main est divisée en deux logements, un logement distal 5 et un logement proximal 6 séparés par une paroi support 7 transversale solidarisée de l'enveloppe tubulaire 1 à l'aide de vis 8 par exemple.

Le logement proximal 6 renferme un moteur électrique 9 et un réducteur 10 fixé sur la paroi de séparation 7 et dont l'arbre de sortie 11 traverse cette paroi de séparation 7 pour pénétrer axialement dans le logement distal 5.

Le moteur électrique 9 est alimenté en courant électrique par des câbles sortant de la pièce tubulaire par le passage de câble 3 et alimenté par un bloc d'alimentation comportant un régulateur, potentiomètre ou commande électronique, permettant de varier la tension d'alimentation du moteur et donc sa vitesse de rotation. Le moteur 9 est un mini-moteur alimenté en courant continu de 24 volts maximum de préférence. Ce bloc d'alimentation peut être logé dans une valise dans laquelle peut également se ranger la pièce à main et le ou les embouts de l'appareil de traitement ainsi que son câble d'alimentation. Ainsi l'appareil de traitement est autonome et facilement transportable.

Un interrupteur ou contacteur marche/arrêt 12 est monté sur l'enveloppe tubulaire 1 et permet à l'usager de commander la marche ou l'arrêt du moteur 9.

Une came 13 est fixée sur l'arbre de sortie 11 du réducteur 10 et comporte une face active plane située dans un plan non perpendiculaire à l'axe de rotation de l'axe de sortie 11 et donc de cette came 13. Dans l'exemple illustré, cette came est constituée par une portion tubulaire, fixée à l'aide d'une vis 14 sur l'axe de sortie 11 dont la face libre formant la face active de la came 13 est située dans un plan formant un angle de 10° à 40° par rapport à l'axe de rotation de cette came 13.

Le porte-embout dont le corps 4 est vissé dans l'extrémité distale de l'enveloppe tubulaire 1 de la pièce à main comporte un plongeur 15 coulissant axialement dans ce corps 4 sans jeu et traversant ce corps 4 de part en part. L'extrémité distale de ce plongeur 15 émergeant hors de la pièce à main comporte un taraudage 16 destiné à fixer un embout 17.

L'extrémité proximale du plongeur 15 situé dans le logement proximal 5 est solidaire d'un disque 27 portant un palier 18 recevant l'axe 19 d'un galet 20. Cet axe 19 forme un angle avec l'axe du plongeur 15 d'une valeur identique à l'angle formé par la face active de la came 13 avec l'axe de rotation de cette came pour que le galet 20 repose sur cette face active de la came 13.

Un ou plusieurs ressorts 21 montés entre le corps 4 du porte-embout et le disque 27 du plongeur 15 tend à appliquer le galet 20 contre la face active de la came 13. Dans l'exemple illustré, un ou plusieurs guides 22 solidaires du disque 27 du plongeur 15 coulissent dans des alésages 23 du corps 4 du porte-embout pour éviter toute rotation du plongeur 15 par rapport au corps 4.

De cette façon, lorsque le moteur 9 et donc l'arbre de sortie 11 du réducteur 10 sont entraînés en rotation, le plongeur 15 est entraîné dans des mouvements de va-et-vient linéaires suivant l'axe de la pièce à main. L'amplitude de ces mouvements de va-et-vient est déterminée par le diamètre de la surface de contact entre le galet 20 et la came 13 ainsi que par l'angle formé par la face active de la came 13 par rapport à l'axe de celle-ci. De préférence l'amplitude de mouvement de va-et-vient du plongeur 15 est de l'ordre de 1 à 2 mm mais il peut être compris entre 0,2 mm et 5 mm par exemple.

L'appareil de massage, "Wellness", ou de traitement comporte encore un ou plusieurs embouts amovibles 17 comportant un axe dont l'extrémité arrière présente un filetage 24 destiné à coopérer avec le taraudage 16 du plongeur 15 et dont l'extrémité avant 25 présente des formations de retenues. Cette extrémité avant est introduite dans un perçage borgne que comporte une pièce de caoutchouc 26 formant la tête de l'embout, ce qui permet de solidariser ces deux pièces.

La pièce de caoutchouc 26 présente de préférence une dureté comprise entre 40 et 60 shore. La forme extérieure de cette pièce en caoutchouc 26 présente de préférence la forme d'une ogive arrondie.

Le ressort 21 formant des premiers moyens pour maintenir le galet 20 contre la face active de la came 13 peut être remplacé par tout équivalent technique.

Le guide 22 coulissant dans l'alésage 23 du corps 4 du porte-embout constitue des seconds moyens pour interdire toute rotation entre le plongeur 15 et ce corps 4 peut être remplacé par tous moyens équivalents.

## Revendications

1. Appareil de massage, Wellness ou de traitement, comportant une pièce à main qui comprend une enveloppe tubulaire (1) renfermant un micro-moteur électrique (9) entraînant un réducteur (10) également logé dans l'enveloppe tubulaire (1), le corps (4) d'un porte-embout étant fixé dans l'extrémité distale de l'enveloppe (1), ce porte-embout comportant un plongeur (15) coulissant dans le corps (4), ladite pièce à main comprenant encore un mécanisme de transformation reliant l'arbre de sortie (11) du réducteur (10) au plongeur (15) transformant le mouvement de rotation de l'arbre de sortie (11) du réducteur (10) en un mouvement de va-et-vient linéaire du plongeur (15), un embout (17) étant fixé sur l'extrémité distale du plongeur (15) de façon amovible, l'extrémité de cet embout étant formée par une tête (26) destinée à entrer en contact avec une personne à traiter le mécanisme de transformation comportant une came (13) fixée sur l'arbre de sortie (11) du réducteur (10), cette came (13) présentant une face active plane située dans un plan formant un angle non-droit avec l'axe de l'arbre de sortie (11) du réducteur (10) ; **caractérisé par le fait que** le plongeur (15) est coaxial à l'arbre de sortie et est monté coulissant dans le corps (4) du porte-embout, des seconds moyens (22) interdisant toute rotation dudit plongeur (15) dans le corps (4) du porte-embout ; et **par le fait que** le mécanisme de transformation comporte un galet (20) pivotant sur l'extrémité proximale du plongeur (15) suivant un axe formant un angle non-droit avec l'axe longitudinal du plongeur (15).

2. Appareil selon la revendication 1, **caractérisé par le fait que** l'angle compris entre la face active de la came (13) avec l'axe de cette came et l'angle compris entre l'axe de rotation du galet (20) et l'axe du plongeur sont égaux.

3. Appareil selon la revendication 2 **caractérisé par le fait que** les valeurs de l'angle entre la face active de la came (13) avec l'axe de cette came et l'angle compris entre l'axe de rotation du galet (20) et l'axe du plongeur sont comprises entre 10° et 40°.

4. Appareil selon l'une des revendications précédentes, **caractérisé par le fait que** des premiers moyens (21) sont prévus pour maintenir le galet (20) au contact de la face active de la came (13).

5. Appareil selon l'une des revendications précédentes, **caractérisé par le fait que** l'embout (17) comporte à son extrémité proximale un filetage (24) destiné à coopérer avec un taraudage (16) prévu dans l'extrémité distale du plongeur (15).

6. Appareil selon l'une des revendications précédentes, **caractérisé par le fait que** l'extrémité distale de l'embout comporte une tête (26) en caoutchouc.

7. Appareil selon l'une des revendications précédentes, **caractérisé par le fait qu'**il comporte un bloc d'alimentation en énergie électrique, des moyens régulateurs et un moyen de commande marche/arrêt.

8. Appareil selon la revendication 4, **caractérisé par le fait que** les premiers moyens sont formés par un ou des ressorts (21).

9. Appareil selon la revendication 1, **caractérisé par le fait que** les seconds moyens interdisant la rotation du plongeur (15) dans le corps (4) du porte-embout sont formés par un ou plusieurs guides (22) solidaires du plongeur (15) coulissants dans un ou plusieurs alésages (23) que comporte le corps (4) du porte-embout.

## Claims

1. Apparatus for massage, treatment or well-being having a hand-held piece which comprises a tubular envelope (1) enclosing an electric micro-motor (9) driving a reducer (10) which is also housed in the tubular envelope (1), the body (4) of an end-fitting holder being fixed in the distal end of the envelope (1), this end-fitting holder having a plunger (15) sliding in the body (4), said hand-held piece further comprising a conversion mechanism connecting the output shaft (11) of the reducer (10) to the plunger (15) converting the rotational movement of the output shaft (11) of the reducer (10) into a linear reciprocating movement of the plunger (15), an end-fitting (17) being fixed on the distal end of the plunger (15) in a removable manner, the end of this end-fitting being formed by a head (26) intended to come into contact with a person to be treated, the conversion mechanism having a cam (13) fixed to the output shaft (11) of the reducer (10), this cam (13) having a planar active surface located in a plane forming a non-right angle with the axis of the output shaft (11) of the reducer (10); **characterised in that** the plunger (15) is coaxial with the output shaft and is mounted so as to slide in the body (4) of the end-fitting holder, second means (22) preventing any rotation of said plunger (15) in the body (4) of the end-fitting holder; and **in that** the conversion mechanism has a roller (20) pivoting on the proximal end of the plunger (15) on an axis forming a non-right angle with the longitudinal axis of the plunger (15).

2. Apparatus as claimed in Claim 1, **characterised in that** the angle formed between the active surface of the cam (13) and the axis of this cam and the angle formed between the rotational axis of the roller (20) and the axis of the plunger are equal.

3. Apparatus as claimed in Claim 2, **characterised in that** the values of the angle between the active surface of the cam (13) and the axis of this cam and the angle formed between the rotational axis of the roller (20) and the axis of the plunger are between 10° and 40°.

4. Apparatus as claimed in any one of the preceding Claims, **characterised in that** first means (21) are provided to keep the roller (20) in contact with the active surface of the cam (13).

5. Apparatus as claimed in any one of the preceding Claims, **characterised in that** the end-fitting (17) has at its proximal end a thread (24) intended to co-operate with an internal thread (16) provided in the distal end of the plunger (15).

6. Apparatus as claimed in any one of the preceding Claims, **characterised in that** the distal end of the end-fitting has a rubber head (26).

7. Apparatus as claimed in any one of the preceding Claims, **characterised in that** it has an electrical energy supply unit, regulating means and on/off control means.

8. Apparatus as claimed in Claim 4, **characterised in that** the first means are formed by spring(s) (21).

9. Apparatus as claimed in Claim 1, **characterised in that** the second means preventing the rotation of the plunger (15) in the body (4) of the end-fitting holder are formed by one or more guides (22) fixedly attached to the plunger (15) and sliding in one or more bores (23) provided in the body (4) of the end-fitting holder.

## Patentansprüche

1. Massage-, Wellness- oder Behandlungsgerät, umfassend einen Handteil, der eine röhrenförmige Hülle (1) aufweist, die einen elektrischen Mikromotor (9) umfasst, der ein Untersetzungsgetriebe (10), das ebenfalls in der röhrenförmigen Hülle (1) angeordnet ist, antreibt, wobei der Körper (4) eines Ansatzhalters im distalen Ende der Hülle (1) befestigt ist, wobei dieser Ansatzhalter einen Tauchkolben (15) umfasst, der im Körper (4) gleitet, wobei der Handteil ferner einen Umwandlungsmechanismus umfasst, der die Ausgangswelle (11) des Untersetzungsgetriebes (10) mit dem Tauchkolben (15) verbindet und die Drehbewegung der Ausgangswelle (11) des Untersetzungsgetriebes (10) in eine lineare Hin- und Herbewegung des Tauchkolbens (15) umwandelt, wobei ein Ansatz (17) am distalen Ende des Tauchkolbens (15) abnehmbar befestigt ist, wobei das Ende dieses Ansatzes von einem Kopf (26) gebildet ist, der dazu bestimmt ist, mit einer zu behandelnden Person in Kontakt zu kommen, wobei der Umwandlungsmechanismus eine Nocke (13) umfasst, die auf der Ausgangswelle (11) des Untersetzungsgetriebes (10) befestigt ist, wobei diese Nocke (13) eine flache aktive Seite aufweist, die sich in einer Ebene befindet, die einen nicht rechten Winkel mit der Achse der Ausgangswelle (11) des Untersetzungsgetriebes (10) bildet, **dadurch gekennzeichnet, dass** der Tauchkolben (15) mit der Ausgangswelle koaxial und gleitend im Körper (4) des Ansatzhalters montiert ist, wobei zweite Mittel (22) jede Drehung des Tauchkolbens (15) in dem Körper (4) des Ansatzhalters verhindern, und **dadurch**, dass der Umwandlungsmechanismus eine Rolle (20) umfasst, die am proximalen Ende des Tauchkolbens (15) entlang einer Achse schwenkt, die einen nicht rechten Winkel mit der Längsachse des Tauchkolbens (15) bildet.

2. Gerät nach Anspruch 1, **dadurch gekennzeichnet, dass** der Winkel zwischen der aktiven Seite der Nocke (13) und der Achse dieser Nocke und der Winkel zwischen der Drehachse der Rolle (20) und der Achse des Tauchkolbens gleich sind.

3. Gerät nach Anspruch 2, **dadurch gekennzeichnet, dass** die Werte des Winkels zwischen der aktiven Seite der Nocke (13) und der Achse dieser Nocke und des Winkels zwischen der Drehachse der Rolle (20) und der Achse des Tauchkolbens zwischen 10° und 40° betragen.

4. Gerät nach einem der vorhergehenden Ansprüche, **dadurch gekennzeichnet, dass** die ersten Mittel (21) dazu vorgesehen sind, die Rolle (20) mit der aktiven Seite der Nocke (13) in Kontakt zu halten.

5. Gerät nach einem der vorhergehenden Ansprüche, **dadurch gekennzeichnet, dass** der Ansatz (17) an seinem proximalen Ende ein Gewinde (24) umfasst, das dazu bestimmt ist, mit einem Gewinde (16) zusammenzuwirken, das im distalen Ende des Tauchkolbens (15) vorgesehen ist.

6. Gerät nach einem der vorhergehenden Ansprüche, **dadurch gekennzeichnet, dass** das distale Ende des Ansatzes einen Kautschukkopf (26) umfasst.

7. Gerät nach einem der vorhergehenden Ansprüche, **dadurch gekennzeichnet, dass** es einen Stromversorgungsblock, Regulierungsmittel und Start-/Stopp-Steuermittel umfasst.

8. Gerät nach Anspruch 4, **dadurch gekennzeichnet, dass** die ersten Mittel von einer oder mehreren Federn (21) gebildet sind.

9. Gerät nach Anspruch 1, **dadurch gekennzeichnet, dass** die zweiten Mittel, die die Drehung des Tauchkolbens (15) im Körper (4) des Ansatzhalters verhindern, von einer oder mehreren Führungen (22) gebildet sind, die mit dem Tauchkolben (15) verbunden sind und in einer oder mehreren Bohrungen (23) gleiten, die der Körper (4) des Ansatzhalters umfasst.
